# EUROPÄISCHE PATENTANMELDUNG

(11) **EP 1 967 098 A1**
(43) Veröffentlichungstag der Anmeldung: **10.09.2008**
(21) Anmeldenummer: 08003135.4
(22) Anmeldetag: 20.02.2008
(51) Int. Cl.: A47G 21/18

(54) **Strohhalm**

(30) Priorität: 20.02.2007 DE 102007008675; 07.03.2007 DE 102007011382
(71) Anmelder: Felföldi Edesseggyarto Kft, 4030 Debrecen (HU)
(72) Erfinder: Felfölldi, Josef, 4030 Debrecen (HU)
(74) Vertreter: Weisbrodt, Bernd

(57) **Zusammenfassung**

Die Erfindung betrifft einen Strohhalm der an den Enden verschlossen ist und/oder wieder verschließbar ist und als Vorratsbehältnis für ein Trockennahrungsmittel dient oder aus mehreren Teilen bestehen kann und seine Verwendung.

## Beschreibung

Die vorliegende Erfindung betrifft einen Strohhalm, mit einem Nahrungsmittel, ein Verfahren zu seiner Herstellung und seine Verwendung.

Aus dem Stand der Technik sind Strohhalme in unterschiedlichsten Formen und Verwendungen bekannt. Aus der DE 20 2005010735U1 ist ein Strohhalm bekannt, in dem eine Strohhalm mit einer Eisschicht ummantelt ist.
Aus der EP 963327 B1 ist ein Kunststoffbeutel für Flüssigkeiten mit einem darin enthaltenden freischwimmenden Strohhalm offenbart. Hierbei handelt es sich um ein Verpackungsbehältnis für Flüssigkeiten aus versiegelten Kunststoffbeuteln, wobei ein strohhalmähnlicher Gegenstand oder Trinkröhrchen im Beutel gehalten wird und in der darin enthaltenden Flüssigkeit frei schwimmt. Für solche Beutel werden Strohhalme mit ausreichender Steifigkeit bereitgestellt, um den Beutel durchstoßen zu können, ohne, dass ein Ende des Strohhalms abgeschrägt werden muß und ohne. ein weiteres am Strohhalrn befestigtes Mittel haben zu müssen, um ihn ergreifen zu können, um seine Bewegung im Beutel zu erleichtern, da solche Mittel andere Nachteile bei der automatischen Herstellung der Beutel zusarnmen mit seinem flüssigen Inhalt nach sich ziehen. Weiterhin müssen solchen Verpackungsbehältnissen für Flüssigkeiten sehr hygienisch sein und aus einem Kunststoff gebildet sein, der einer; darin enthaltenen Flüssigkeit, insbesondere wenn diese dort über einen langen Zeitraum aufbewahrt wird, keinen Beigeschmack (z.B. sauren Geschmack) verleiht. Darüber hinaus hat dieser Kunststofffolienbeutel eine Abdichtung um den Strohhalm herum, wenn der Beutel durchstoßen ist, und welcher Stößen während der Handhabung oder dem Versand widerstehen kann.

Nachteilig hierbei ist, dass auf die Kunststoffe großer Wert gelegt werden muß, um die Hygiene und Geschmacksneutralität zu gewährleisten. Zusätzlich befindet sich der Strohhalm in dem Beutel und wird beim Durchstechen des Beutels mit der Flüssigkeit benetzt

Die CH 496 428 zeigt einen Trinkhalm der aus durchsichtigen Röhrchen besteht, der Windungen aufweist. Die DE 203 09 272 U1 beschreibt einen verstellbaren Trinkhalm, dessen Eintrittsöffnung änderbar ist.
Die DE 199 61 725 A1 betrifft einen Trinkhalm, welcher in geeignetem Abstand vom Trinkhalm-Ende einen erweiterten Bereich mit kreisförmigem oder ovalem radialen Querschnitt besitzt Beim Eindringen des Trinkhalmes durch die präparierte Öffnung des Trinkcontainers wird diese Öffnung durch den erweiterten Trinkhalmbereich so ausgeweitet, dass eine Öffnung zwischen Trinkhalm und Containerwand entsteht, durch welche ein Druckausgleich erfolgt.
Die DE 19503 104 A1 beschreibt einen Trinkhalm, der auf eine Stelle so ausgeweitert ist, dass ein Behälter entsteht, der zur Aufnahme eines Zusatzproduktes geeignet ist.
Die DE 102 28 559 A1 betrifft einen Strohhalm mit einem verschließbaren Faltenbalg.
Die DE 101 50 039 A1 zeigt eine Trinkhalm-Klammer zur Befestigung von Trinkhalmen an beliebigen Trinkgefässen.
Die DE 10045 702 C2 zeigt einen einsteckbaren Teil, welcher durch die Behälteröffnung steckbar ist. Der steckbarer Teil dient für das Einstechen in einem Getränke-Behälter und weist ein Konusform auf, wobei eine Abdichtung zwischen dem Innenrand der Behälteröffnung und dem Trinkhalm ohne zusätzliche Dichtungsmittel am Behälter erreicht wird.
Die G 88 11 410.4 betrifft einen Strohhalm, der mehrere Kügelchen, die mit Luft aufgefüllt sind und als Schwimmkörper dienen, ausgestattet ist.
Die G 7529 324.2 betrifft einen Trinkhalm, der an einem Ende mit zwei auseinander stehenden Mundstücken versehen ist. Hierbei können zwei Menschen aus einem Glas trinken.

Nachteilig bei diesem Stand der Technik ist es, dass die Strohhalme entweder außerhalb der entsprechenden mit Fluiden gefüllten Vorratsbehältnisse angeordnet sind und verloren oder beschädigt werden können oder aber durch den Strohhalm mit dem Inhalt des Beutels über die Kleidung durch Verschütten in Kontakt kommen. Desweiteren können Strohhalme die der Flüssigkeit gelagert werden gegebenenfalls Inhaltsstoffe aus dem Strohhalmmaterial in die Flüssigkeit abgegeben.

Eine Aufgabe der vorliegenden Erfindung ist es gewesen einen Strohhalm zur Verfügung zu stellen, der als Vorratsbehältnis für Nahrungsmittel verwendet werden kann, eine lange Lagerung und Lagerungsstabilität gewährleistet.

Die Aufgabe wird erfindungsgemäß durch einen Strohhalm gelöst, der gegebenenfalls einteilig ausgebildet ist, an den Enden verschlossen ist und/oder wieder verschließbar ist und als Vorratsbehältnis für ein Trockennahrungsmittel dient.

In einer Ausführungsform der vorliegenden Erfindung ist der Strohhalm einteilig ausgebildet, und weist an den Enden jeweils ein Mundstück auf, das einen zum Strohhalm hin konisch zulaufenden Bereich aufweist. Der Strohhalm ist unterhalb dieses Bereichs um 90 ° verformt, so dass eine kreuzfömige Öffnung entsteht. Diese Öffnung ist ausreichend groß, um den Flüssigkeitsstrom durch den Strohhalm ohne großen Saugwiderstand zu gewährleisten. Vorteilhafterweise wird durch diese erfindungsgemäße Ausführungsform auch gewährleistet, dass irregulär geformtes Granulat in einer größeren Partikelverteilung eingefüllt werden kann, ohne das die kleineren Partikel durch die Öffnung herausfallen können.

In einer weiteren Ausführungsform der vorliegenden Erfindung ist der Strohhalm einteilig ausgebildet und an den Enden verschlossen. Zunächst wird eine Seite verschweißt und nach dem Befüllen mit dem Trockennahrungsmittel wird dann auf der Befüllseite der Strohhalm durch Schweißen ebenfalls verschlossen. Die so verschweißten Endbereiche sind abgerundet ausgebildet. Hierdurch werden Verletzungen in der Mundhöhle oder an den Lippen verhindert. In einer weiteren bevorzugten Ausführungsform werden die Strohhalme mit nur einer Öffnung hergestellt, so dass ein Endbereich durch das Herstellungsverfahren bereits abgerundet ist.
Im Endbereich befinden sich Öffnungen in Form von z.B. Löchern oder Schlitzen oder ähnliche, die den Durchfluß der Flüssigkeiten durch den Strohhalm gewährleisten. Auch in dieser Ausführungsform ist gewährleistet, dass irregulär geformtes Granulat in einer größeren Partikelverteilung eingefüllt werden kann, ohne das die kleineren Partikel durch die Öffnung herausfallen können.

In einer Ausführungsform der vorliegenden Erfindung wird die Innenfläche des Strohhalms mit einem antimikrobiellen Wirkstoff beschichtet, um die Haltbarkeit für das Trockennahrungsmittel zu erhöhen.

Zu den antimikrobiellen Wirkstoffen zählen Konservierungsrnittel wie z.B. p-Hydroxybenzoesäureester, Imidazolidinyl-Harnstoff, Formaldehyd, Sorbinsäure, Bronopol, Dehydracetsäure, Benzoesäure, Salicylsäure.

Unter dem Begriff "Trockennahrungsmittel" werden Substanzen oder Mischungen aus Pulver, Granulaten, Perlen oder ähnlichem verstanden, die Nahrungsmittel, Vitamine Fruchtaromen, natürliche Zucker, Verdickungsmittel, Emulgatoren und ähnliche enthalten. Als Trockennahrungsmittel werden im weitesten Sinne der vorliegenden Erfindung Trocken-Fruchtextrakte, Brausen, in wasserlösliche Vitamine oder Nahrungsergänzungspulver verstanden. Des Weiteren werden auch gefriergetrocknete Suppen mit einer definierten Körnung verstanden.

Der erfindungsgemäße Strohhalm kann aus einer röhrenförmigen Form auch als höherförmige Polyederform (achteckig, Dekaader, Dodekaeder, Ikosaeder und höhere Vielflächner) ausgebildet sein.

In einer weiteren Ausführungsform ist der erfindungsgemäße Strohhalm an den Endbereichen bündig ausgebildet und mit einem Schaft versehen sind, der ein Verbindungsstück aufweist, dass mit einer Kappe verbunden ist, die bündig auf das Endstück des Strohhalms passt.

In einer weiteren Ausführungsform ist der erfindungsgemäße Strohhalm an mindestens einer Stelle im oberen oder unteren Bereich des Strohhalms mit einem biegsamen Bereich, einem Knick-Bereich, einem ziehharmonikaförmigen Bereich oder einem Faltenbelag-Bereich ausgebildet.

In einer weiteren Ausführungsform besteht der erfindungsgemäße Strohhalm aus mindestens einem verschließbaren Bereich, einem Strohhalmmittelbereich mit Inhalt aus einem Trockennahrungsmittel und einem biegsamen Bereich, der gegebenenfalls zwischen Strohhalmmittelbereich und verschließbaren Bereich angeordnet ist.

In einer weiteren Ausführungsform ist der erfindungsgemäße Strohhalm mit einer wieder verwendbaren Zusatzvorrichtung auf den Strohhalm ausgebildet, die auf dem nicht wieder verschließbaren Endbereich angeordnet wird.

In einer weiteren bevorzugten Ausführungsform ist der erfindungsgemäße Strohhalm an den die wieder verwendbare Zusatzvorrichtung aus einem gegebenenfalls flexiblen biegsamen Material aus der Gruppe von einem biegsamen Bereich, einem Knick-Bereich, einem ziehharmonikaförmigen Bereich oder einem Faltenbelag-Bereich besteht, dass mit einem Mundstück und mit einem wieder verschließbaren Endstück ausgebildet ist.

In einer weiteren Ausführungsform enthält der erfindungsgemäße Strohhalm mindestens einen Bereich, in dem der erfindungsgemäße Strohhalm einen knickbaren Teil aufweist.

Ein weiterer Gegenstand ist das Verfahren zur Befüllung des erfindungsgemäßen Strohhalms, wobei der einseitig verschlossene Strohhalm mit einer Trockennahrungsmittelmischung befüllt wird, bei der die Mischung unter Sauerstoffausschluß oder mit einem Sauerstoffgehalt von weniger als 0,9 % in den erfindungsgemäßen Strohhalm gefüllt wird und unter inerter Atmosphäre verschlossen wird. Als Verschluß können Membranen dienen, die sich bei Kontakt mit Flüssigkeiten wie, z.B. Wasser auflösen und so die Flüssigkeit an das Trockennahrungsmittel gelangt.

Ein weiterer Gegenstand ist die Verwendung des erfindungsgemäßen Strohhalms als Vorratsbehältnis für Trockennahrungsmittel, insbesondere Trockenpulver, die in Verbindung Milch, Natursäften aus Früchten, Wasser oder mit wässrigen Medien eine trinkbare Flüssigkeit ergeben.

Zum besseren Verständnis der Erfindung wird nachfolgend anhand von Beispielen die Erfindung näher beschrieben ohne jedoch den Umfang der Erfindung darauf zu beschränken.

### Von den Zeichnungen zeigen:

- Figur. 1a: eine erfindungsgemäße Ausführung des Strohhalms mit einer abgeflachten Falzung als Draufsicht und als Längsansicht B-B;
- Figur 1b: den erfindungsgemäßen Strohhalm als Längsansicht und um 90° gegenüber der Figur 1a gedreht;
- Figur 2a: eine erfindungsgemäße Ausführungsform des Strohhalms in perspektivischer Ansicht;
- Figur 2b: den Strohhalm der Figur 2a in einer um 90° gedrehten Perspektive,
- Figur 3 a: ein erfindungsgemäßes Endstück als Draufsicht;
- Figur 3b: das erfindungsgemäße Endstück der Figur 3a im Querschnitt;
- Figur 3c: eine weitere erfindungsgemäße Ausführungsform mit den Ansichten "U" und "V";
- Figur 3d: eine erfindungsgemäße Ausführungsform des Strohhalms nach Fig.1 mit einem biegsamen Bereich;
- Figur 3e: eine erfindungsgemäße Ausführungsform des Strohhalms nach Fig.1 mit einem biegsamen Bereich in perspektivischer Ansicht;
- Figur 4: geöffnetes wieder verschließbares Endstück in einer perspektivischen Ansicht;
- Figur 5: eine Ausführung des biegsamen Endstück in einer perspektivischen Ansicht;
- Figur 6: Ansicht eines Endstückes in perspektivischen Ansicht von unten;
- Figur 7: eine weitere erfindungsgemäße Ausführungsform mit den Schnitt C-C;
- Figur 7a: Ausführungsvariante des Strohhalmendbereichs in der Ansicht "W" des Strohhalms nach der Figur 7 und
- Figur 7 b: eine vergrößerte Ansicht eines Endbereichs der Figur 7 mit dem Schnitt C-C mit kreisrunden Öffnungen.
- Figur 7c: eine erfindungsgemäße Ausführungsform des Strohhalms nach Fig.7 mit einem biegsamen Bereich
- Figur 7d: eine erfindungsgemäße Ausführungsform des Strohhalms nach Fig.7 mit einem biegsamen Bereich in perspektivischer Ansicht;
- Figur 8a: eine weitere erfindungsgemäße Ausführungsform mit den Schnitt C-C;
- Figur. 8b: eine vergrößerte Ansicht eines Endbereichs der Figur 8 mit dem Schnitt C-C mit kreisrunden Öffnungen.
- Figur 8c: Draufsicht auf das Mundstück mit Schweißpunkten und Öffnungen
- Figur 8d: eine Ausführungsvariante des Strohhalms nach Figur 8 mit einem biegsamen Bereich
- Figur 8e: eine erfindungsgemäße Ausführungsform des Strohhalms nach Fig.7 mit einem biegsamen Bereich in perspektivischer Ansicht;

Die Figur 1a zeigt eine erfindungsgemäße Ausführung des Strohhalms (1) Draufsicht und als Längsansicht B-B. An dem Strohhalmmittelbereich (12) befinden sich die beiden Strohhalmendbereiche (7) und daran anschließend befinden sich die Endstücke (2). Das Endstück (2) in dem eingerahmten Bereich besteht aus einem sich nach außen verjüngenden Konusbereich (11) der im inneren ais Verwirbelungsraum dient und auf eine Falz (3) zuführt. Hinter der Falz (3) weitet sich das Strohhalmmaterial wieder auf und mündet im Mundstück (4) Der Strohhalmmittelbereich (12) ist als Vorratsbehältnis für den Inhalt (6) ausgebildet.
Der Längsansicht B-B zeigt die Ausführungsvariante bei der in der Falz Schweißpunkte vorhanden sind (hier nicht dargestellt) und als Schlitz mit einer schmalen Öffnung dargestellt sind. Zum Mundstück hin ist dieses als eine kreisrunde Öffnung ausgebildet.

Die Figur 1b zeigt die erfindungsgemäße Ausführung der Figur 1a als Längsansicht und um 90° gegenüber dem Längsschnitt A-A gedreht. Hierbei ist in der Figur das Endstück (2) mit dem sich verjüngenden Konusbereich (11) und dem sich aufweitenden Mundstück (4) dargestellt. Zwischen Endstück (2) und des Strohhalmendbereiches (7) und dem Strohhalmmittelbereichs(12) ist der Verschluß (5) ausgebildet. Der Verschluß (5) dient der Verhinderung des Herausfallens des Inhalts (6) als auch der Lagerstabilität des Trockennahrungsmittels. Als Trockennahrungsmittel werden Substanzen oder Mischungen aus Pulver, Granulaten, Perlen oder ähnlichem verstanden, die Nahrungsmittel, Vitamine Fruchtaromen, natürliche Zucker, Verdickungsmittel, Emulgatoren und ähnliche enthalten. Als Trockennahrungsmittel werden im weitesten Sinne der vorliegenden Erfindung Trocken-Fruchtextrakte, Brausepulver, in wasserlösliche Vitamin oder Nahrungsergänzungspulver verstanden. Des Weiteren werden auch gefriergetrocknete Suppen mit einer definierten Körnung verstanden.

Die Figur 2a zeigt eine perspektivische Ansicht einer Ausführungsform des erfindungsgemäßen Strohhalms (1) mit den Endstücken (2) und den Mundstücken (4).

Die Figur 2b zeigt die perspektivische Ansicht einer Ausführungsform des erfindungsgemäßen Strohhalms (1). Hierbei ist im Strohhalmmittelbereich (12) der Inhalt (6) des Strohhalms(1) erkennbar.

Die Figur 3a zeigt das Endstück (2) eines erfindungsgemäßen Strohhalms (1) in einer vergrößerten Schnittansicht. Die Materialdicke (9) liegt im Bereich von 0,01 bis 0,2 mm. Der Strohhalmmittelbereich (12) hier nicht dargestellt, geht in den Strohhalmendbereich (7) über. Hieran schließt sich der Verwirbelungsinnenraum (10) an. Dieser reicht vom Strohhalmendbereich (7) bis zur Öffnung (8) des Mundstücksbereichs (4). Der Verwirbelungsraum dient zur turbulenten Strömung der Flüssigkeiten (Wasser, Milch Spirituosen oder ähnliche), um eine schnelle Durchmischung mit dem Inhalt, der als Granulat, Pulver, Perlen oder ähnliches vorliegt, zu gewährleisten und das Auflösen des Inhalts zu beschleunigen. Die Falzung (3) unterteilt den Endbereich (2) in das Mundstück (4) und den Konusbereich (11).

Die Figur 3b zeigt das Endstück (2) in der Draufsicht. Im Bereich der Falzung (3) ist die Strömung der Flüssigkeit (Wasser, Milch Spirituosen oder ähnliche), am höchsten und wird direkt zum Inhalt des Strohhalms geführt. In dieser Ausführungsvariante ist der Verschluß (5) zwischen Strohhalmendbereich (7) und Endstück (2) erkennbar. Durch mechanische Wirkung, wie z.B. Reiben oder Zusammendrücken oder Benetzung mit der Flüssigkeit wird der Verschluß geöffnet.

Die Figur 3c zeigt eine weitere Ausführungsform der vorliegenden Erfindung. Hier ist der Strohhalm (1) einteilig ausgebildet. Er besteht aus einem Strohhalmmittelbereich, und weist an den Enden jeweils ein Mundstück auf, das einen zum Strohhalm hin konisch zulaufenden Bereich aufweist. Der Strohhalm ist unterhalb dieses Bereichs um 90 ° verformt, so dass eine kreuzfömige Öffnung entsteht. Die beiden Endstücke sind zueinander um 90 ° gedreht. Diese Öffnung ist ausreichend groß, um den Flüssigkeitsstrom durch den Strohhalm ohne großen Saugaufwand zu gewährleisten. Vorteilhafterweise wird durch diese erfindungsgemäße Ausführungsform auch gewährleistet dass irregulär geformtes Granulat in einer größeren Partikelverteilung eingefüllt werden kann, ohne das die kleineren Partikel durch die Öffnung herausfallen können.

Die Figur 3d zeigt eine weitere Ausführungsform der vorliegenden Erfindung. Hier ist der Strohhalm (1) einteilig ausgebildet. Er besteht aus einem Strohhalmmittelbereich (12) der zusätzlich einen biegsamen Bereich (20), und an den Enden jeweils ein Mundstück aufweist. Der biegsame Bereich (20) ist hier mit einem ziehharmonikaförmigen Bereich dargestellt. Andere Varianten wie einem Knick-Bereich, einem Faltenbelag-Bereich oder ähnliche sind ebenfalls möglich. Der biegsame Bereich (20) ist im Strohhalmmittelbereich (12) angeordnet. Erfindungsgemäß kann er über den gesamten Bereich angeordnet sein. Bevorzugt ist er wie in der Figur 3d dargestellt im oberen Drittel zu einem der Strohhalmendebereiche angeordnet.

Die Figur 3e zeigt die perspektivische Ausführungsform der Variante der Figur 3d der vorliegenden Erfindung in gebogener Form. Der biegsame Bereich (20) wird durch das Biegen gestreckt und verlängert den erfindungsgemäßen Strohhalm (1).

Die Figur 4 zeigt ein erfindungsgemäß geöffnetes wieder verschließbares Endstück (13), das auf eine andere Ausgestaltung des Mundstückes (4/18) des erfindungsgemäßen Strohhalmes (1) aufgesetzt werden kann. Das wieder verschließbare Endstück (13) besteht in dieser Ausführungsform aus dem wieder verschließbares Endstückbereich bestehend aus der Verschlußkappe (19) mit der Mundstückaufnahme (21), dem oberen Mundstückbereich (16) des verschließbaren Endstückes (13) über den der Schaft (15) gestülpt ist, der mit dem Verbindungsstück (14), welches mit der Verschlusskappe (19) verbunden ist, zusammenhängt, und auf dem biegsamen Bereich (20) aufliegt. Das Mundstück ist so ausgebildet, dass es durch den biegsamen Bereich(13) geführt wird, und in einem oberen Bereich (16) für das Verschließen mit der Verschlusskappe (19) ausgebildet ist und einem unteren Bereich (17) der der Aufnahme des Mundstückes (4/18) des erfindungsgemäßen Strohhalmes (1) dient. Hierbei ist der untere Bereich (17) so ausgebildet, dass die Labyrinthdichtungen (24) als Aufnahme für das Mundstück (18) des erfindungsgemäßen Strohhalms (1) schlüssig sind.

Die Figur 5 zeigt das biegsame Endstück (13) in einer perspektivischen Ansicht. Im oberen Bereich ist das Mundstück (16) des biegsamen Endstückes (13) dargestellt. An diesem Mundstück (16) ist der Schaft (15) angeordnet, der bündig um das Mundstück (16) auf dem biegsamen Bereich (20) angeordnet ist. Das sich an dem Schaft befindende Verbindungsstück (14) mit der Verschlusskappe (19) ist hier nicht dargestellt.

Die Figur 6 zeigt die perspektivische Ansicht eines erfindungsgemäßen Endstückes (13) von unten. Erkennbar ist eine Ausführungsvariante zur Aufnahme (24) des Mundstückes (4) des erfindungsgemäßen Strohhalms. Diese Aufnahme ist als Bohrung im unteren Teil des biegsamen Bereichs (23) ausgebildet. Hierdurch wird beim Ziehen an dem Strohhalm gewährleistet, dass beim Hineinstecken des Endstückes (2) des erfindungsgemäßen Strohhalmes (1) eine möglichst große Fläche abdichtet und keine Luft gezogen wird. Zusätzlich wird gewährleistet, dass die Flüssigkeit nicht an dem Verknüpfungspunkt austritt, aufgrund der großen Anzahl von Dichtungselementen die sich in der Aufnahme befinden.

Die Figur 7 zeigt eine weitere erfindungsgemäße Ausführungsform der vorliegenden Erfindung in der der Strohhalm (1) einteilig ausgebildet und an den Strohhalmendbereichen (7) verschlossen ist. Zunächst wird eine Seite verschweißt und nach dem Befüllen mit dem Trockennahrungsmittel (6) wird dann auf der Befüllseite der Strohhalm durch Schweißen ebenfalls verschlossen. Die so verschweißten Endbereiche sind abgerundet ausgebildet. Hierdurch werden Verletzungen in der Mundhöhle oder an den Lippen des Anwenders verhindert. In einer weiteren bevorzugten Ausführungsform werden die Strohhalme mit nur einer Öffnung an den beiden Strohhalmendbereichen (7) hergestellt, so dass ein Strohhalmendbereich (7) durch das Herstellungsverfahren bereits abgerundet ist.
An den beiden Strohhalmendbereichen (7) befinden sich Durchtrittsöffnungen (27) in Form von z.B. Löchern, Schlitzen. Langlöchern oder ähnliche, die den Durchfluß der Flüssigkeiten durch den Strohhalm gewährleisten. Vorteilhafterweise wird hierdurch gewährleistet, dass selbst irregulär geformtes Granulat in einer größeren Partikelverteilung eingefüllt werden kann, ohne das die kleineren Partikel durch die Durchtrittsöffnungen (27) herausfallen können.

Die Durchtrittsöffnungen sind um den Umfang des Strohhalms (1) im Strohhalmendbereich (7) angeordnet. Es sind mindestens 3 bis 12 Durchtrittsöffnungen in diesem Bereich vorgesehen. Bevorzugt sind 4 bis 8 Durchtrittsöffnungen.

In der Figur 7 ist außerdem der Schnitt C-C des erfindungsgemäßen Strohhalms dargestellt. Hier sind die Durchtrittsöffnungen (27) am Umfang des Strohhalms in 90° Abständen erkennbar. Die Öffnungen sind so ausgebildet, dass ein Trockennahrungsmittel (6) das als irregulär Granulat mit einer Partikelgrößenverteilung ausgebildet ist, nicht durch die Öffnungen (27) herausrieselt.

In der Figur 7a ist der erfindungsgemäßen Strohhalm nach der Figur 7 in vergrößerter Form in der dargestellt. Hier sind die drei Durchtrittsöffnungen (27), die als längliche Schlitze ausgebildet.

In der Figur 7 b ist eine stark vergrößerte Ansicht eines Strohhalmendbereichs (7) mit dem Schnitt C-C mit kreisrunden Durchtrittsöffnungen (27) dargestellt. Die Öffnungen befinden sich in 90° Abständen um den Umfang des Strohhalms verteilt.

Die Figur 7c zeigt eine weitere Ausführungsform der vorliegenden Erfindung gemäß der Variante nach Figur 7. Hier ist der Strohhalm (1) einteilig ausgebildet. Er besteht aus einem Strohhalmmittelbereich (12) der zusätzlich einen biegsamen Bereich (20), und an den Enden jeweils ein Mundstück aufweist. Der biegsame Bereich (20) ist hier mit einem ziehharmonikaförmigen Bereich dargestellt. Andere Varianten wie einem Knick-Bereich, einem Faltenbelag-Bereich oder ähnliche sind ebenfalls möglich. Der biegsame Bereich (20) ist im Strohhalmmittelbereich (12) angeordnet. Erfindungsgemäß kann er über den gesamten Bereich angeordnet sein. Bevorzugt ist er wie in der Figur 3d dargestellt im oberen Drittel zu einem der Strohhalmendebereiche angeordnet.

Die Figur 7d zeigt die perspektivische Ausführungsform der Variante der Figur 3d der vorliegenden Erfindung in gebogener Form. Der biegsame Bereich (20) wird durch das Biegen gestreckt und verlängert den erfindungsgemäßen Strohhalm (1).

In der Figur 8 ist eine weitere erfindungsgemäße Ausführungsform des Strohhalms dargestellt. Hierbei handelt es sich um eine modifizierte Ausführungsform der Figur 1a. Das Endstück (2) besteht aus einem sich nach außen verjüngenden Konusbereich (11) der im inneren als Verwirbelungsraum dient und auf eine Schweißpunkte (25) zuführt. Hinter den Schweißpunkten (25) weitet sich das Strohhalmmaterial wieder auf und mündet im Mundstück (4) Der Strohhalmmittelbereich (12) ist als Vorratsbehältnis für den Inhalt (6) ausgebildet. Es müssen mindestens drei Schweißpunkte vorhanden sein, um zu gewährleisten, dass der Strohhalm seine Vorratsfunktion erfüllt.

Die Figur 8b zeigt eine weitere Ausführungsform der vorliegenden Erfindung. Hier ist der Strohhalm (1) einteilig ausgebildet. Er besteht aus einem Strohhalmmittelbereich (12), und weist an den Enden jeweils ein Mundstück auf, das einen zum Strohhalm hin konisch zulaufenden Bereich aufweist. Das Endstück (2) besteht aus einem sich nach außen verjüngenden Konusbereich (11) der im inneren als Verwirbelungsraum dient und auf eine Schweißpunkte (25) zuführt. Hinter den Schweißpunkten (25) weitet sich das Strohhalmmaterial wieder auf und mündet im Mundstück (4). Die beiden Endstücke sind zueinander um 90 ° gedreht. Diese Öffnung ist ausreichend groß, um den Flüssigkeitsstrom durch den Strohhalm ohne großen Saugaufwand zu gewährleisten. Vorteilhafterweise wird durch diese erfindungsgemäße Ausführungsform auch gewährleistet dass irregulär geformtes Granulat in einer größeren Partikelverteilung eingefüllt werden kann, ohne das die kleineren Partikel durch die Öffnung herausfallen können.

Die Figur 8c zeigt die Draufsicht auf das Mundstück (4) mit Schweißpunkten (25) und den Durchtrittsöffnungen (27). Man sieht auf das Mundstück (4), das sich zu den Schweißpunkten (25) verjüngt. Zwischen den Schweißpunkten (25)sind die Durchtrittsöffnungen (27) dargestellt sind. Zum Mundstück hin ist dieses als eine kreisrunde Öffnung ausgebildet.

Die Figur 8d zeigt eine weitere Ausführungsform der vorliegenden Erfindung gemäß der Variante nach Figur 8. Auch hier ist der Strohhalm (1) einteilig ausgebildet. Er besteht aus einem Strohhalmmittelbereich (12) der zusätzlich einen biegsamen Bereich (20), und an den Enden jeweils ein Mundstück aufweist. Der biegsame Bereich (20) ist hier mit einem ziehharmonikaförmigen Bereich dargestellt. Andere Varianten wie einem Knick-Bereich, einem Faltenbelag-Bereich oder ähnliche sind ebenfalls möglich. Der biegsame Bereich (20) ist im Strohhalmmittelbereich (12) angeordnet. Erfindungsgemäß kann er über den gesamten Bereich angeordnet sein. Bevorzugt ist er wie in der Figur 8d dargestellt im oberen Drittel zu einem der Strohhalmendebereiche angeordnet.

Die Figur 8e zeigt die perspektivische Ausführungsform der Variante der Figur 8d der vorliegenden Erfindung in gebogener Form. Der biegsame Bereich (20) wird durch das Biegen gestreckt und verlängert den erfindungsgemäßen Strohhalm (1).

### Bezugszeichenliste

- 1: Strohhalm
- 2: Endstück
- 3: Falzung
- 4: Mundstück
- 5: Verschluß
- 6: Inhalt
- 7: Strohhalmendbereich
- 8: Öffnung
- 9: Materialstärke
- 10: Verwirbelungsraum
- 11: Konusbereich
- 12: Strohhalmmittelbereich
- 13: wieder verschließbares Endstück
- 14: Verbindungsstück
- 15: Schaft
- 16: Oberes Mundstück
- 17: Unteres Mundstück mit Adapter
- 18: Strohhalmendstück
- 19: Verschlußkappe
- 20: Biegsamer Bereich
- 21: Mundstückaufnahme
- 22: Ausnehmung
- 23: Unterer Teil des biegsamen Bereichs
- 24: Aufnahme für das Mundstück des Strohhalms
- 25: Schweißpunkt
- 26: Kreuzöffnung
- 27: Durchtrittsöffnung

## Patentansprüche

1. Strohhalm, **dadurch gekennzeichnet, dass** der Strohhalm an den Enden verschlossen ist und/oder verschließbar ist und als Vorratsbehältnis für ein Trockennahrungsmittel dient.

2. Strohhalm nach Anspruch 1 **dadurch gekennzeichnet, dass** der Strohhalm an mindestens einem Ende wieder verschließbar ist und der Verschluß aus einer Kappe besteht, die mit einem Verbindungsteil mit einem Schaft verbunden ist, der auf dem Endabschnitt des Strohhalmteils bündig aufgesetzt ist.

3. Strohhalm nach eine der Ansprüche 1 oder 2 **dadurch gekennzeichnet, dass** der Strohhalm einteilig aus einem Strohalmmittelbereich mit zwei Strohhalmbereichen und den sich daran anschließenden Endstücken ausgebildet ist.

4. Strohhalm nach eine der Ansprüche 1 oder 2 **dadurch gekennzeichnet, dass** der Strohhalm an den Endbereichen bündig mit einem Schaft versehen ist, der ein Verbindungsstück aufweist, dass mit einer Kappe verbunden ist, die bündig auf das Endstück des Strohhalms passt.

5. Strohhalm nach einem der vorhergehenden Ansprüche **dadurch gekennzeichnet, dass** der Strohhalm auf der Innenseite mit einem antbibakteriellen Mittel beschichtet ist.

6. Strohhalm nach einem der vorhergehenden Ansprüche **dadurch gekennzeichnet, dass** der Strohhalm an mindestens einer Stelle im oberen oder unteren Bereich des Strohhalms mit einem biegsamen Bereich, einem Knick-Bereich, einem ziehharmonikaförmigen Bereich oder einem Faltenbelag-Bereich ausgebildet ist.

7. Strohhalm nach einem der vorhergehenden Ansprüche **dadurch gekennzeichnet, dass** das Endstück aus einem Verwirbelungsraum ausgehend vom Strohhalmendbereich bis zur sich verjüngenden Falzung und einem Mundstück gebildet wird.

8. Strohhalm nach einem der vorhergehenden Ansprüche **dadurch gekennzeichnet, dass** die Falzung zusätzlich Verstrebungen aufweist.

9. Strohhalm nach Anspruch 8 **dadurch gekennzeichnet, dass** die Verstrebungen als Scheißpunkte des Strohhalmmaterials, Stegen, Stäbchen oder ähnliches ausgebildet sind.

10. Strohhalm nach einem der vorhergehenden Ansprüche **dadurch gekennzeichnet, dass** der Strohhalm einteilig ausgebildet ist, und an einem Endbereich verschließbar ausgebildet ist.

11. Strohhalm nach einem der vorhergehenden Ansprüche **dadurch gekennzeichnet, dass** der Strohhalm einteilig, aus einem Material ausgebildet ist.

12. Strohhalm nach einem der vorhergehenden Ansprüche **dadurch gekennzeichnet, dass** der einteilig ausgebildete Strohhalm an den Enden verschlossen ist und im Bereich des Strohhalmendbereichs Öffnungen aufweist, die kreisrund oder länglich ausgebildet sind.

13. Strohhalm nach einem der vorhergehenden Ansprüche 10 bis 12 **dadurch gekennzeichnet, dass** der einteilig ausgebildete Strohhalm mit mindestens 3 bis 12 Öffnungen pro Strohhalmendbereich ausgebildet ist.

14. Strohhalm nach einem der vorhergehenden Ansprüche **dadurch gekennzeichnet, dass** der einteilig ausgebildete Strohhalm bevorzugt mit mindestens 4 bis 8 Öffnungen pro Strohhalmendbereich ausgebildet ist.

15. Verwendung des Strohhalms nach einem der vorhergehenden Ansprüche als Vorratsbehältnis für ein Trockennahrungsmittel.
